# EUROPÄISCHE PATENTANMELDUNG

(11) **EP 4 015 434 A1**
(43) Veröffentlichungstag der Anmeldung: **22.06.2022**
(21) Anmeldenummer: 21211899.6
(22) Anmeldetag: 02.12.2021
(51) Int. Cl.: B66C 1/10

(54) **VERBINDUNGSELEMENT, LASTAUFNAHMEEINRICHTUNG UND HEBEZEUG**

(30) Priorität: 15.12.2020 DE 102020215894
(71) Anmelder: BETA Maschinenbau GmbH & Co. KG, 99765 Heringen (DE)
(72) Erfinder: Allenstein, Thomas, 99706 Sondershausen (DE)
(74) Vertreter: Liedtke & Partner Patentanwälte

(57) **Zusammenfassung**

Ein Verbindungselement (V) zum Verbinden von zwei Lastaufnahmemitteln (2) umfasst ein Hülsenelement (V.2), wobei das Hülsenelement (V.2) eine Mehrzahl von Lochbildern (V.3) zum Verschrauben einer Stirnplatte (2.1) jeweils eines der Lastaufnahmemittel (2) aufweist.

Eine Lastaufnahmeeinrichtung (1) für ein Hebezeug umfasst eine Mehrzahl von Lastaufnahmemitteln (2), wobei jedes Lastaufnahmemittel (2) jeweils eine Stirnplatte (2.1) mit einer stirnseitigen Fläche aufweist, deren Form mit der Form des Hülsenelementes (V.2) korrespondiert, und ein Verbindungselement (V).

Ein Hebezeug umfasst zumindest eine Lastaufnahmeeinrichtung (1).

## Beschreibung

Die Erfindung betrifft ein Verbindungselement und eine Lastaufnahmeeinrichtung.

Die Erfindung betrifft weiterhin ein Hebezeug, umfassend eine solche Lastaufnahmeeinrichtung.

Aus dem Stand der Technik sind allgemein Lastaufnahmeeinrichtungen bekannt, welche Lastaufnahmemittel, Anschlagmittel und Tragmittel umfassen.

Unter Lastaufnahmemitteln werden im Allgemeinen nicht zum Hebezeug gehörende Einrichtungen verstanden, die zum Aufnehmen und Abgeben einer Last mit einem Tragmittel des Hebezeuges verbunden werden können. Ein derartiges Lastaufnahmemittel ist beispielsweise eine Traverse, unter welcher ein mechanischer Träger verstanden wird, der zur Stabilisierung, Befestigung oder Verbindung dient. Als Lastaufnahmemittel findet die Traverse beispielsweise Anwendung beim Anschlagen von Lasten und zur Lastenverteilung.

Unter Tragmitteln werden im Allgemeinen mit dem Hebezeug dauernd verbundene Einrichtungen zur Aufnahme von Lastaufnahmemitteln, Anschlagmitteln oder Lasten verstanden.

Unter Anschlagmitteln werden im Allgemeinen nicht zum Hebezeug gehörende Einrichtungen verstanden, die eine Verbindung zwischen Tragmittel und Last oder Tragmittel und Lastaufnahmemittel herstellen.

Aus der DE 10 2012 221 453 A1 ist eine Greifeinrichtung zum Handhaben von Bewehrungskörben für Turmsegmente einer Windenergieanlage bekannt. Die

Greifeinrichtung umfasst eine Greifarmaufnahme und einer Mehrzahl von Greifarmen, die sternförmig an der Greifarmaufnahme angeordnet sind. An jedem Greifarm ist ein mit einem Bewehrungskorb verbindbares Kopplungsmittel angeordnet.

Weiterhin ist aus der DE 20 2012 100 579 U1 eine Betriebseinrichtung mit einer Greifmaschine mit Spannbacken und Ladungssaugnäpfen bekannt. Die Betriebseinrichtung besteht aus einer Basis, mehreren Spannbacken, mehreren Teleskopzylindern und einem magnetischen Saugnapf. Auf einer Oberseite der Basis ist eine Verbindungsstelle vorgesehen. In einer Umgebung der Basis sind mehrere Spannbacken und in der Mitte der Basis ein Hohlteil vorgesehen. In diesem Hohlteil ist ein magnetischer Saugnapf eingerichtet. Eine Platte ist kurvenförmig. Wenn mehrere Spannbacken gleichzeitig greifen, bildet sich ein Raum in der Umgebung der Basis und ein Ende des Teleskopzylinders verbindet sich mit einem zweiten Scharnierloch. Ein anderes Ende verbindet sich mit einem Scharnierloch einer zweiten Position einer senkrechten Tafel. Der magnetische Saugnapf befindet sich im Raum, wenn die Spannbacken sich zusammengreifen. Hinter dem magnetischen Saugnapf ist eine Zentralachse angeordnet, welche im Hohlteil der Basis befestigt werden kann.

Die DE 89 06 742 U1 beschreibt einen mit einem Kranausleger vereinigbaren Jochträger, welcher mit Tragarmen für eine Aufnahme L-förmig gestalteter Greiferelemente versehen ist. Die Greiferelemente sind mit einer anzuhebenden oder abzuschleppenden Last in Eingriff bringbar. Die Tragarme des Jochträgers sind durch zwei übereinanderliegende, schwenkbar miteinander verbundene Längsholme verkörpert, die bei Nichtgebrauch in Parallellage zueinander bringbar und bei Gebrauch in eine Überkreuzlage verschwenkbar sind.

Ferner beschreibt die DE 10 2017 103 599 A1 eine Hebevorrichtung für eine Kraftfahrzeugbaugruppe mit einer Lastaufnahmeeinheit mit einem um eine Längsachse der Lastaufnahmeeinheit schwenkbaren Tragarm sowie einer an dem Tragarm angeordneten Kopplungseinheit zur lösbaren Verbindung des Tragarms mit der Kraftfahrzeugbaugruppe. Die Kopplungseinheit ist längsverschieblich an dem Tragarm gelagert und die Lastaufnahmeeinheit weist zur Verbindung mit einer Kraneinheit eine Kranhakenaufnahme auf.

Der Erfindung liegt die Aufgabe zu Grunde, ein gegenüber dem Stand der Technik verbessertes Verbindungselement, eine verbesserte Lastaufnahmeeinrichtung für ein Hebezeug und ein verbessertes Hebezeug anzugeben.

Die Aufgabe wird das Verbindungselement betreffend erfindungsgemäß gelöst durch ein Verbindungselement, welches die im Anspruch 1 angegebenen Merkmale aufweist. Die Aufgabe wird die Lastaufnahmeeinrichtung betreffend erfindungsgemäß gelöst durch eine Lastaufnahmeeinrichtung, welche die im Anspruch 10 angegebenen Merkmale aufweist. Das Hebezeug betreffend wird die Aufgabe erfindungsgemäß gelöst durch ein Hebezeug nach Anspruch 15.

Vorteilhafte Ausgestaltungen der Erfindung sind Gegenstand der abhängigen Ansprüche.

Das erfindungsgemäße Verbindungselement dient zum Verbinden von zwei Lastaufnahmemitteln, insbesondere zum Verbinden von zwei Traversen. Unter Verwendung des erfindungsgemäßen Verbindungselements ist ein Montieren einer Lastaufnahmeeinrichtung ermöglicht. Das erfindungsgemäße Verbindungselement weist Hülsenelement auf, wobei das Hülsenelement eine Mehrzahl von Lochbildern zum Verschrauben einer Stirnplatte jeweils eines der Lastaufnahmemittel aufweist.

Mit dem erfindungsgemäßen Verbindungselement können verschiedene Lastaufnahmeeinrichtungen gebildet werden, indem Sets verwendet werden, die unter anderem eine Anzahl von erfindungsgemäßen Verbindungselementen und eine Mehrzahl von Lastaufnahmemitteln, insbesondere von Traversen, vorgehalten und verwendet werden.

Dadurch kann durch Verwendung ein und desselben erfindungsgemäßen Verbindungselements beispielsweise eine balkenförmige Lastaufnahmeeinrichtung oder eine sternförmige Lastaufnahmeeinrichtung oder eine kreuzförmige Lastaufnahmeeinrichtung gebildet werden. Dies ist besonders vorteilhaft, da an einer Baustelle, also jeweils vor Ort, eine Lastaufnahmeeinrichtung individuell zusammengestellt werden kann, deren Größe und/oder Form einem jeweils anzuhebenden Gut angepasst werden kann. Dadurch ist es nicht mehr erforderlich, bauseits eine Auswahl verschiedener Lastaufnahmeeinrichtung vorzuhalten, es genügt vielmehr, dass eine Anzahl von erfindungsgemäßen Verbindungselementen und eine Mehrzahl von Lastaufnahmemitteln, insbesondere von Traversen, vorgehalten und verwendet werden. Weiter ist vorteilhaft, dass vergleichsweise sperrige Lastaufnahmeeinrichtungen, insbesondere also stern- oder balkenförmige, einfach demontierbar und platzsparend lager- und transportierbar sind.

Bei einer balkenförmigen Lastaufnahmeeinrichtung beträgt der Winkel zwischen zwei Traversen 180°. Bei einer sternförmigen Lastaufnahmeeinrichtung mit drei Traversen beträgt der Winkel zwischen zwei Traversen beispielsweise 120°. Bei einer kreuzförmigen Lastaufnahmeeinrichtung mit vier Traversen beträgt der Winkel zwischen zwei Traversen beispielsweise 90°.

Eine Ausgestaltung des erfindungsgemäßen Verbindungselements sieht vor, dass das Hülsenelement unmittelbar mit einer oberseitigen Hebemittelaufnahme oder mit einer zwischen der Hebemittelaufnahme und dem Hülsenelement angeordneten Kopfplatte verbunden ist. Die unmittelbar oder mittelbar am Hülsenelement angeordnete Hebemittelaufnahme ermöglicht eine zentrale Anhebung des Hülsenelementes und gegebenenfalls an diesem angeordneter Lastaufnahmemittel. Die Kopfplatte ermöglicht, dass das Verbindungselement eine besonders hohe Festigkeit und damit die mit dem Verbindungselement hergestellte Lastaufnahmeeinrichtung eine besonders hohe Tragfähigkeit aufweist.

Eine weitere Ausgestaltung des erfindungsgemäßen Verbindungselements sieht vor, dass die Verbindung zwischen der Hebemittelaufnahme und dem Hülsenelement oder zwischen der Hebemittelaufnahme und der Kopfplatte kraft- und/oder formschlüssig ausgebildet ist und insbesondere zerstörungsfrei lösbar ist. Hierdurch wird ermöglicht, dass je nach Anwendungsfall einer mit dem Verbindungselement und Lastaufnahmemitteln gebildeten Lastaufnahmeeinrichtung flexibel unterschiedliche Hebemittelaufnahmen an dem Hülsenelement befestigt werden können. Zur Realisierung der kraft- und/oder formschlüssigen Verbindung weisen das Hülsenelement und die Hebemittelaufnahme oder das Hülsenelement und die Kopfplatte insbesondere zueinander komplementäre und/oder miteinander korrespondierende Befestigungsstrukturen, beispielsweise Gewinde, Raststrukturen und/oder Einhakstrukturen auf.

Eine weitere Ausgestaltung des erfindungsgemäßen Verbindungselements sieht vor, dass zwei, drei, vier, sechs oder zwölf Lochbilder vorgesehen sind. Die Lochbilder sind gemäß einer ersten Alternative äquidistant zueinander angeordnet. Mit einem Verbindungselement mit zwei, vier, sechs oder zwölf äquidistant zueinander angeordneten Lochbildern ist auf einfache Weise beispielsweise eine balkenförmige Lastaufnahmeeinrichtung mit zwei Traversen herstellbar.

Mit einem Verbindungselement mit drei äquidistant zueinander angeordneten Lochbildern ist auf einfache Weise eine sternförmige Lastaufnahmeeinrichtung mit drei strahlenförmig angeordneten Traversen herstellbar.

Mit einem Verbindungselement mit sechs äquidistant zueinander angeordneten Lochbildern ist auf einfache Weise eine sternförmige Lastaufnahmeeinrichtung mit beispielsweise drei oder sechs strahlenförmig angeordneten Traversen herstellbar.

Mit einem Verbindungselement mit zwölf äquidistant zueinander angeordneten Lochbildern ist auf einfache Weise eine sternförmige Lastaufnahmeeinrichtung mit beispielsweise drei, vier, sechs oder zwölf strahlenförmig angeordneten Traversen herstellbar.

Mit einem Verbindungselement mit vier oder zwölf äquidistant zueinander angeordneten Lochbildern ist auf einfache Weise eine kreuzförmige Lastaufnahmeeinrichtung mit beispielsweise vier strahlenförmig angeordneten Traversen herstellbar.

Gemäß einer weiteren Ausgestaltung des erfindungsgemäßen Verbindungselements weisen Löcher eines jeden Lochbildes Innengewinde zum Einschrauben von Schrauben auf. Dadurch sind auf besonders einfache Weise verschiedene Lastaufnahmeeinrichtungen montierbar und demontierbar.

Gemäß einer weiteren Ausgestaltung des erfindungsgemäßen Verbindungselements ist eine Längsachse eines Gewindes die Normale zur Oberfläche des Hülsenelementes. Dies ist besonders vorteilhaft, wenn das Hülsenelement hohlzylindrisch ist, weil dadurch eine besonders feste Verbindung zwischen dem Verbindungselement und einer Stirnplatte einer Traverse ermöglicht ist, weil verschiedene vertikale Schraubenreihen zum Verschrauben gegeneinander eine Verschränkung aufweisen.

Eine weitere Ausgestaltung des erfindungsgemäßen Verbindungselements sieht vor, dass die Wandungsstärke des Hülsenelementes zwischen 5 mm und 60 mm, insbesondere zwischen 29 mm und 45 mm, beispielsweise zwischen 29,5 mm und 42,5 mm beträgt. Als besonders vorteilhaft haben sich Wandungsstärken von 29,5 mm, 32 mm und 42,5 mm gezeigt.

Eine wichtige Ausgestaltung des erfindungsgemäßen Verbindungselements sieht gemäß einer ersten Alternative vor, dass das Hülsenelement hohlzylindrisch ist. Beispielsweise ist dabei das Hülsenelement aus einem außenseitig abgedrehten Rohr gebildet. Das Rohr ist also ein Rundrohr und beispielsweise vergleichsweise wandungsstark. Ein hohlzylindrisches Hülsenelement ist besonders vorteilhaft, weil damit auf besonders einfache Weise bei besonders hoher Montagesicherheit sowohl balkenförmige als auch sternförmige oder kreuzförmige Lastaufnahmeeinrichtungen gebildet werden können.

Gemäß einer zweiten Alternative ist vorgesehen, dass das Hülsenelement einen Grundriss aufweist, der durch ein regelmäßiges Polyeder, insbesondere ein gleichseitiges Dreieck, ein Quadrat oder ein regelmäßiges Zwölfeck gebildet ist. Aus einem Hülsenelement mit einem Grundriss, der durch ein gleichseitiges Dreieck gebildet ist, ist auf einfache Weise eine sternförmige Lastaufnahmeeinrichtung montierbar. Aus einem Hülsenelement mit einem Grundriss, der durch ein Quadrat gebildet ist, ist auf einfache Weise sowohl eine kreuzförmige als auch eine balkenförmige Lastaufnahmeeinrichtung montierbar. Aus einem Hülsenelement mit einem Grundriss, der durch ein gleichseitiges Zwölfeck gebildet ist, ist auf einfache Weise sowohl eine kreuzförmige als auch eine balkenförmige oder sternförmige Lastaufnahmeeinrichtung montierbar.

Eine weitere Ausgestaltung des erfindungsgemäßen Verbindungselements sieht vor, dass jedem Lochbild wenigstens ein Formschlusselement zugeordnet ist, welches Bestandteil des Verbindungselements ist. Dadurch ist auf einfache Weise eine besonders tragfähige Verbindung zwischen Verbindungselement und einer Stirnplatte einer Traverse herstellbar, wozu die betreffende Stirnplatte ein in Form und Lage korrespondierendes Formschlusselement aufweist.

Eine erfindungsgemäße Lastaufnahmeeinrichtung für ein Hebezeug weist eine Mehrzahl von Lastaufnahmemitteln, insbesondere Traversen, auf, wobei jedes Lastaufnahmemittel jeweils eine Stirnplatte mit einer stirnseitigen Fläche aufweist, deren Form mit der Form des Hülsenelementes korrespondiert. Die erfindungsgemäße Lastaufnahmeeinrichtung weist zudem eine Anzahl von erfindungsgemäßen Verbindungselementen auf. Die erfindungsgemäße Lastaufnahmeeinrichtung ist besonders vorteilhaft, da sie universell montierbar und leicht demontierbar ist. Insbesondere kann die Lastaufnahmeeinrichtung je nach Anwendungsfall bauseits als balkenförmige oder sternförmige oder kreuzförmige Lastaufnahmeeinrichtung zusammengebaut werden und erforderlichenfalls vor Ort je nach anzuhebendem Gut modifiziert werden. Damit ist es ausreichend, ein Set vorzuhalten, dass aus einer Anzahl von Verbindungselementen, einer Mehrzahl von Lastaufnahmemitteln, insbesondere von identischen Lastaufnahmemitteln, sowie von Schrauben vorzuhalten. Somit ist es entbehrlich, eine Mehrzahl verschiedener Lastaufnahmeeinrichtungen bauseits vorzuhalten.

Eine Ausgestaltung der erfindungsgemäßen Lastaufnahmeeinrichtung sieht gemäß einer ersten Alternative vor, dass die stirnseitige Fläche der Stirnplatte eben ist und mit einer ebenen Teilfläche eines polyedrischen Hülsenelementes korrespondiert. Eine solche Lastaufnahmeeinrichtung ist strukturell besonders einfach aufgebaut und damit besonders kostengünstig herstellbar.

Eine andere Ausgestaltung der erfindungsgemäßen Lastaufnahmeeinrichtung sieht gemäß einer zweiten Alternative vor, dass die stirnseitige Fläche der Stirnplatte derart konkav gewölbt ist, dass die stirnseitige Fläche mit der Form eines korrespondierenden, zylinderförmigen Hülsenelementes korrespondiert. Eine solche Lastaufnahmeeinrichtung ist strukturell einfach aufgebaut und universell einsetzbar, insbesondere um eine große Anzahl verschiedener Lastaufnahme-einrichtungen aufzubauen.

Beispielsweise ist dabei vorgesehen, dass die Stirnplatte an ihrer lastaufnahmemittelseitigen Oberfläche einen ersten ebenen Oberflächenabschnitt zur Verbindung mit einem I-Profil und weitere ebene Oberflächenabschnitte als Anlagefläche für Schrauben aufweist, wobei in den weiteren ebenen Oberflächenabschnitten Bohrungen angeordnet sind. Dabei ist die Normale jeder der weiteren ebenen Oberflächenabschnitte gleich der Achse der jeweils korrespondierenden Bohrungen. Zudem ist diese Normale ebenfalls die Normale bezüglich der stirnseitigen Fläche der Stirnplatte.

Eine weitere Ausgestaltung der erfindungsgemäßen Lastaufnahmeeinrichtung sieht vor, dass jedes Lastaufnahmemittel oberseitig eine Befestigungsstruktur aufweist, mittels welcher ein Anschlagmittelträger für ein Anschlagmittel positionierbar und/oder fixierbar ist. Dadurch ist bauseits eine Lastaufnahmeeinrichtung herstellbar, die nicht nur eine multiple Form betreffend die Anordnung von Traversen, sondern auch eine individuelle Positionierung von Anschlagmitteln an jeder der Traversen erlaubt.

Eine weitere Ausgestaltung der erfindungsgemäßen Lastaufnahmeeinrichtung sieht vor, dass zumindest eine Hebemittelaufnahme an zumindest einem Lastaufnahmemittel anordbar ist. Somit können je nach Anwendungsfall der Lastaufnahmeeinrichtung flexibel unterschiedliche Hebemittelaufnahmen an unterschiedlichen Positionen angeordnet werden.

Ein erfindungsgemäßes Hebezeug umfasst zumindest eine erfindungsgemäße Lastaufnahmeeinrichtung und ist besonders universell einsetzbar, insbesondere bei Bedarf je nach anzuhebendem Gut auf einfache Weise modifizierbar.

Ausführungsbeispiele der Erfindung werden im Folgenden anhand von Zeichnungen näher erläutert. Darin zeigen:
- Figur 1A: eine perspektivische Darstellung einer ersten Ausführungsform einer erfindungsgemäßen Lastaufnahmeeinrichtung für ein Hebezeug,
- Figur 1B: eine zugehörige Seitenansicht,
- Figur 1C: eine zugehörige Draufsicht,
- Figur 2A: eine perspektivische Darstellung einer zweiten Ausführungsform einer erfindungsgemäßen Lastaufnahmeeinrichtung für ein Hebezeug,
- Figur 2B: eine zugehörige erste Seitenansicht,
- Figur 2C: eine zugehörige Draufsicht,
- Figur 2D: eine zugehörige zweite Seitenansicht,
- Figur 3A: eine perspektivische Darstellung einer dritten Ausführungsform einer erfindungsgemäßen Lastaufnahmeeinrichtung für ein Hebezeug,
- Figur 3B: eine zugehörige erste Seitenansicht,
- Figur 3C: eine zugehörige Draufsicht,
- Figur 3D: eine zugehörige zweite Seitenansicht,
- Figur 4A: eine perspektivische Darstellung einer unvollständigen, ersten Ausführungsform eines erfindungsgemäßen Verbindungselementes für eine Lastaufnahmeeinrichtung,
- Figur 4B: eine zugehörige erste Seitenansicht,
- Figur 4C: eine zugehörige zweite Seitenansicht,
- Figur 4D: eine zugehörige dritte Seitenansicht,
- Figur 4E: eine zugehörige Untersicht,
- Figur 4F: eine zugehörige Draufsicht,
- Figur 5A: eine perspektivische Darstellung einer Ausführungsform einer Stirnplatte für ein Verbindungselement gemäß Figuren 4a bis 4f,
- Figur 5B: eine zugehörige weitere perspektivische Darstellung,
- Figur 6: schematisch eine Untersicht einer zweiten Ausführungsform eines erfindungsgemäßen Verbindungselementes,
- Figur 7: schematisch eine Untersicht einer dritten Ausführungsform eines erfindungsgemäßen Verbindungselementes,
- Figur 8: schematisch eine unvollständige Untersicht einer vierten Ausführungsform eines erfindungsgemäßen Verbindungselementes,
- Figur 9A: eine Darstellung einer fünften Ausführungsform eines erfindungsgemäßen Verbindungselementes für eine Lastaufnahmeeinrichtung in Draufsicht mit sichtbaren Kanten und
- Figur 9B: eine zugehörige Seitenansicht.

Einander entsprechende Teile sind in allen Figuren mit den gleichen Bezugszeichen versehen.

**Figuren 1a bis 1c** zeigen eine erste Ausführungsform einer erfindungsgemäßen Lastaufnahmeeinrichtung 1 für ein Hebezeug. Die Lastaufnahmeeinrichtung 1 ist eine kreuzförmige Lastaufnahmeeinrichtung 1 und weist vier identische Lastaufnahmemittel 2, nämlich Traversen, auf. Jedes Lastaufnahmemittel 2 weist jeweils eine Stirnplatte 2.1, eine oberseitige Befestigungsstruktur 2.2 und eine jeweils außenseitige Verbindungsplatte 2.3 auf. Die Lastaufnahmeeinrichtung 1 umfasst zudem ein zentral angeordnetes Verbindungselement V, mit welchem jedes der vier Lastaufnahmemittel 2 mit jeweils sechs Schrauben 3 verschraubt ist.

Die oberseitige, als Verzahnung ausgebildete fixe Befestigungsstruktur 2.2 dient der Fixierung jeweils eines Anschlagmittels 4 pro Lastaufnahmemittel 2, wozu in die Befestigungsstruktur 2.2 ein Anschlagmittelträger 5 an einer jeweils geeigneten Position von mehreren möglichen Positionen eingesetzt ist.

Das zentrale Verbindungselement V umfasst eine oberseitige Hebemittelaufnahme V.1 und ein unterseitiges Hülsenelement V.2, welches hier nicht erkennbare Lochbilder V.3 aufweist, die in den folgenden Figuren näher erläutert sind. Zwischen der Hebemittelaufnahme V. 1 und dem Hülsenelement V.2 ist eine Kopfplatte V.4 angeordnet, insbesondere verschweißt.

Die Stirnplatten 2.1 weisen jeweils eine stirnseitige Fläche auf, deren konkave Form mit der zylindrischen Form des Hülsenelementes V.2 derart korrespondiert, dass sie vollflächig an die Außenfläche des Hülsenelementes V.2 anlegbar ist.

In einer möglichen Ausgestaltung des Verbindungselements V ist vorgesehen, dass das Hülsenelement V.2 unmittelbar mit der oberseitigen Hebemittelaufnahme V.1 verbunden ist.

In weiteren möglichen Ausgestaltungen ist vorgesehen, dass die Verbindung zwischen der Hebemittelaufnahme V. 1 und dem Hülsenelement V.2 oder zwischen der Hebemittelaufnahme V. 1 und der Kopfplatte V.4 kraft- und/oder formschlüssig ausgebildet ist und insbesondere zerstörungsfrei lösbar ist. Zur Realisierung der kraft- und/oder formschlüssigen Verbindung können das Hülsenelement V.2 und die Hebemittelaufnahme V. 1 oder das Hülsenelement V.2 und die Kopfplatte V.4 insbesondere zueinander komplementäre und/oder miteinander korrespondierende Befestigungsstrukturen, beispielsweise Gewinde, Raststrukturen und/oder Einhakstrukturen, aufweisen.

**Figuren 2a bis 2d** zeigen eine zweite Ausführungsform der erfindungsgemäßen Lastaufnahmeeinrichtung 1. Die Lastaufnahmeeinrichtung 1 ist eine sternförmige Lastaufnahmeeinrichtung 1 und weist drei identische Lastaufnahmemittel 2, nämlich Traversen, auf. Die Lastaufnahmemittel 2 und das zentrale Verbindungselement V sind identisch mit den in den vorherigen Figuren gezeigten Lastaufnahmemitteln 2 bzw. dem dort gezeigten Verbindungselement V.

**Figuren 3a bis 3d** zeigen eine dritte Ausführungsform der erfindungsgemäßen Lastaufnahmeeinrichtung 1. Die Lastaufnahmeeinrichtung 1 ist eine balkenförmige Lastaufnahmeeinrichtung 1 und weist zwei identische Lastaufnahmemittel 2, nämlich Traversen, auf. Die Lastaufnahmemittel 2 und das zentrale Verbindungselement V sind ebenfalls identisch mit den in den vorherigen Figuren gezeigten Lastaufnahmemitteln 2 bzw. dem dort gezeigten Verbindungselement V.

Das in **Figur 3a** erkennbare, nicht mit Schrauben belegte Lochbild V.3 ist aus 6 Gewindebohrungen gebildet, und zwar aus zwei parallelen Reihen von jeweils drei übereinander angeordneten Gewindebohrungen. Dieses Lochbild V.3 und das genau gegenüberliegende Lochbild V.3, das hier nicht erkennbar ist, sind nutzbar, um die dargestellte Lastaufnahmeeinrichtung 1 von einer balkenförmigen Lastaufnahmeeinrichtung 1 zu der in den Figuren 1a bis 1c gezeigten kreuzförmigen Lastaufnahmeeinrichtung 1 umzurüsten.

In **Figur 3d** sind drei parallele Reihen von jeweils drei übereinander angeordneten Gewindebohrungen erkennbar, die nicht mit Schrauben belegt sind. Die beiden parallelen Reihen linksseitig bilden ein linkes Lochbild V.3a, die beiden parallelen Reihen rechtsseitig bilden ein rechtes Lochbild V.3b. Die mittlere Reihe von drei übereinander angeordneten Gewindebohrungen gehört also sowohl zum linken Lochbild V.3a als auch zum rechten Lochbild V3b.

Das linke Lochbild V.3a und das genau gegenüberliegende Lochbild V.3, das hier nicht erkennbar ist, sind nutzbar, um die dargestellte Lastaufnahmeeinrichtung 1 von einer balkenförmigen Lastaufnahmeeinrichtung 1 zu der in den Figuren 1a bis 1c gezeigten kreuzförmigen Lastaufnahmeeinrichtung 1 zu ergänzen, also aufzurüsten.

Das rechte Lochbild V.3b und ein weiteres Lochbild V.3, das hier nicht erkennbar ist, sind nutzbar, um die dargestellte Lastaufnahmeeinrichtung 1 von einer balkenförmigen Lastaufnahmeeinrichtung 1 zu der in den Figuren 2a bis 2d gezeigten sternförmigen Lastaufnahmeeinrichtung 1 umzurüsten.

**Figuren 4a bis 4f** zeigen die erste Ausführungsform des erfindungsgemäßen Verbindungselementes V, das in allen vorherigen Figuren gezeigt ist, wobei in den Figuren 4a bis 4f jedoch zur Vereinfachung die Hebelmittelaufnahme V.1 nicht gezeigt ist. Im Hülsenelement V.2 ist im unteren Bereich ein hohlzylinderförmiger Steg V.5 eingeschweißt, der der Stabilisierung des Verbindungselementes V dient. Im Hülsenelement V.2 sind verschiedene Lochbilder V.3 vorgesehen, wobei ein Lochbild V.3 jeweils zwei Reihen von jeweils drei Gewindebohrungen umfasst. Dabei gibt es Reihen von Gewindebohrungen, die für zwei verschiedene Lochbilder V.3 verwendbar sind.

**Figuren 5a und 5b** zeigen perspektivische Darstellungen der Stirnplatte 2.1 eines jeden Lastaufnahmemittels 2 gemäß der Figuren 1a bis 4f. Eine stirnseitige Fläche der Stirnplatte 2.1 ist derart konkav gewölbt, dass diese stirnseitige Fläche mit der Form des korrespondierenden, zylinderförmigen Hülsenelementes V.2 korrespondiert, dass also die stirnseitige Fläche vollflächig an das zylinderförmige Hülsenelement V.2 anlegbar ist. Die Stirnplatte 2.1 weist an ihrer lastaufnahme-mittelseitigen Oberfläche, welche also der stirnseitigen Fläche abgewandt ist, einen ersten ebenen Oberflächenabschnitt 2.1.1 zur Verbindung mit einem I-Profil und vier weitere ebene Oberflächenabschnitte 2.1.2 als Anlagefläche für Schrauben (3) auf, wobei in den vier weiteren ebenen Oberflächenabschnitten 2.1.2 Bohrungen 2.1.3 angeordnet sind. Dabei ist in den beiden oberen weiteren ebenen Oberflächenabschnitten 2.1.2 jeweils eine Bohrung 2.1.3 angeordnet und in den beiden unteren weiteren ebenen Oberflächenabschnitten 2.1.2 sind jeweils zwei Bohrungen 2.1.3 angeordnet. Das I-Profil, das Bestandteil des Lastaufnahmemittels 2 ist, wird mit dem ersten ebenen Oberflächenabschnitt 2.1.1 verschweißt. Dabei ist eine Normale jeder der weiteren ebenen Oberflächenabschnitte 2.1.2 gleich der Achse der jeweils korrespondierenden Bohrungen 2.1.3. Zudem ist diese Normale ebenfalls die Normale bezüglich der stirnseitigen Fläche der Stirnplatte 2.1 am Ort der Bohrung 2.1.3.

**Figur 6** zeigt schematisch eine Untersicht einer zweiten Ausführungsform eines erfindungsgemäßen Verbindungselementes V, wobei das Hülsenelement V.2 einen Grundriss aufweist, der durch ein regelmäßiges Polyeder, nämlich ein gleichseitiges Dreieck gebildet ist. Die hiermit korrespondierenden, nicht gezeigten Lastaufnahmemittel 2 weisen eine herkömmliche Stirnplatte 2.1 mit ebenen, parallelen Seiten auf, also insbesondere eine ebene stirnseitigen Fläche zum Anschluss an das Verbindungselement V und eine ebene lastaufnahmemittelseitige Oberfläche zur Verbindung mit einem I-Profil. Der Steg V.5 hat eine dreieckige Außenkontur.

**Figur 7** zeigt schematisch eine Untersicht einer dritten Ausführungsform eines erfindungsgemäßen Verbindungselementes V, wobei das Hülsenelement V.2 einen Grundriss aufweist, der durch ein regelmäßiges Polyeder, nämlich ein Quadrat gebildet ist. Die hiermit korrespondierenden, nicht gezeigten Lastaufnahmemittel 2 weisen ebenfalls eine herkömmliche Stirnplatte 2.1 mit ebenen, parallelen Seiten auf, also insbesondere eine ebene stirnseitigen Fläche zum Anschluss an das Verbindungselement V und eine ebene lastaufnahmemittelseitige Oberfläche zur Verbindung mit einem I-Profil. Der Steg V.5 hat eine quadratische Außenkontur.

**Figur 8** zeigt schematisch eine Untersicht einer vierten Ausführungsform eines erfindungsgemäßen Verbindungselementes V, wobei das Hülsenelement V.2 einen Grundriss aufweist, der durch ein regelmäßiges Polyeder, nämlich ein regelmäßiges Zwölfeck gebildet ist. Die hiermit korrespondierenden, nicht gezeigten Lastaufnahmemittel 2 weisen ebenfalls eine herkömmliche Stirnplatte 2.1 mit ebenen, parallelen Seiten auf, also insbesondere eine ebene stirnseitigen Fläche zum Anschluss an das Verbindungselement V und eine ebene lastaufnahmemittelseitige Oberfläche zur Verbindung mit einem I-Profil. Der Steg V.5 hat eine Außenkontur in Form eines regelmäßigen Zwölfecks.

Mit diesem Verbindungselement V mit zwölf äquidistant zueinander angeordneten Lochbildern V.3 ist auf einfache Weise eine kreuzförmige Lastaufnahmeeinrichtung 1 mit vier strahlenförmig angeordneten Traversen oder eine balkenförmige Lastaufnahmeeinrichtung 1 mit zwei angeordneten Traversen oder eine sternförmige Lastaufnahmeeinrichtung 1 mit drei sternförmig angeordneten Traversen herstellbar.

**Figuren 9a und 9b** zeigen eine fünfte Ausführungsform des erfindungsgemäßen Verbindungselementes V wobei zur Vereinfachung die Hebelmittelaufnahme V.1 nicht gezeigt ist. Figur 9a zeigt eine Draufsicht, bei der auch die nicht sichtbaren Kanten dargestellt sind, Figur 9b zeigt eine seitliche Ansicht, bei der ebenfalls die nicht sichtbaren Kanten dargestellt sind.

Im Hülsenelement V.2 ist im unteren Bereich der hohlzylinderförmige Steg V.5 eingeschweißt, der der Stabilisierung des Verbindungselementes V dient. Im Hülsenelement V.2 sind verschiedene Lochbilder V.3 vorgesehen, wobei ein Lochbild V.3 jeweils zwei Reihen von jeweils zwei Gewindebohrungen umfasst. Alle Gewindebohrungen sind mit einem Gewinde 6 versehen und sind radial angeordnet.

Dabei gibt es Reihen von Gewindebohrungen, die für zwei verschiedene Lochbilder V.3 verwendbar sind. Dadurch ist das Verbindungselement V besonders tragfähig und dennoch vergleichsweise einfach herstellbar.

Jedes Lochbild V.3 umfasst also jeweils zwei Reihen von jeweils zwei Gewindebohrungen, wobei eine Gewindebohrung ein Gewinde G aufweist, dessen Größe ebenso wie die Abmessungen der Bauteile des Verbindungselementes V eine Tragfähigkeit des Verbindungselementes V bestimmen. Alternativ ist es möglich, dass ein Lochbild V.3 nicht zwei Reihen von jeweils zwei Gewindebohrungen, sondern zwei Reihen von jeweils drei Gewindebohrungen umfasst analog zu den vorhergehenden Figuren.

Das Verbindungselement V weist ein erstes Lochbild V.3.1, ein zweites Lochbild V.3.2, ein drittes Lochbild V.3.3, ein viertes Lochbild V.3.4, ein fünftes Lochbild V.3.5 sowie ein sechstes Lochbild V.3.6 auf. Das zweite Lochbild V.3.2 und das dritte Lochbild V.3.3 nutzen gemeinsam ein und dieselbe Reihe von Gewindebohrungen. Ebenso nutzen das fünfte Lochbild V.3.5 und das sechste Lochbild V.3.6 ein und dieselbe Reihe von Gewindebohrungen.

Ein erster Winkel α zwischen dem ersten Lochbild V.3.1 und dem zweiten Lochbild V.3.2 beträgt 90°, ebenso beträgt ein erster Winkel α zwischen dem ersten Lochbild V.3.1 und dem sechsten Lochbild V.3.6 sowie ein erster Winkel α zwischen dem zweiten Lochbild V.3.2 und dem vierten Lochbild V.3.4 sowie ein erster Winkel α zwischen dem vierten Lochbild V.3.4 und dem sechsten Lochbild V.3.6 90°. Dadurch kann das Verbindungselement V verwendet werden, eine kreuzförmige Lastaufnahmeeinrichtung 1 zu bilden, indem das erste Lochbild V.3.1, das zweite Lochbild V.3.2, das vierte Lochbild V.3.4 und das sechste Lochbild V.3.6 genutzt werden. Ebenso kann das Verbindungselement V verwendet werden, eine balkenförmige Lastaufnahmeeinrichtung 1 zu bilden, indem entweder das erste Lochbild V.3.1 und das vierte Lochbild V.3.4 oder aber das zweite Lochbild V.3.2 und das sechste Lochbild V.3.6 genutzt werden.

Ein zweiter Winkel β zwischen dem ersten Lochbild V.3.1 und dem dritten Lochbild V.3.3 beträgt 120°, ebenso beträgt ein zweiter Winkel β zwischen dem dritten Lochbild V.3.3 und dem fünften Lochbild V.3.5 90°. Auch ein zweiter Winkel β zwischen dem fünften Lochbild V.3.5 und dem ersten Lochbild V.3.1 beträgt 90°.

Dadurch kann das Verbindungselement V verwendet werden, eine sternförmige Lastaufnahmeeinrichtung 1 mit drei Traversen zu bilden, indem das erste Lochbild V.3.1, das dritte Lochbild V.3.3 und das fünfte Lochbild V.3.5 genutzt werden. Somit ist das Verbindungselement V besonders universal nutzbar.

Durch die Wahl von Parametern des Verbindungselementes V kann dessen Tragfähigkeit bestimmt werden. Beispielsweise sind für eine Tragfähigkeit des Verbindungselementes V von 5.000 kg die folgenden Parameter geeignet:

| | |
|---|---|
| - Kopfplattendurchmesser d₁ | 460mm |
| - äußerer Hülsendurchmesser d₂ | 300mm |
| - innerer Hülsendurchmesser d₃ | 241mm |
| - Stegdurchmesser d₄ | 181mm |
| - Gesamthöhe h | 215mm |
| - Wandungsstärke t₁ | 29,5mm |
| - Stegstärke t₂ | 20mm |
| - Kopfplattenstärke t₃ | 20mm |
| - Gewinde 6 | M16 |

Für eine Tragfähigkeit des Verbindungselementes V von 10.000 kg sind die folgenden Parameter geeignet:

| | |
|---|---|
| - Kopfplattendurchmesser d₁ | 570mm |
| - äußerer Hülsendurchmesser d₂ | 360mm |
| - innerer Hülsendurchmesser d₃ | 296mm |
| - Stegdurchmesser d₄ | 206mm |
| - Gesamthöhe h | 280mm |
| - Wandungsstärke t₁ | 32mm |
| - Stegstärke t₂ | 20mm |
| - Kopfplattenstärke t₃ | 25mm |
| - Gewinde 6 | M22 |

Für eine Tragfähigkeit des Verbindungselementes V von 20.000 kg sind die folgenden Parameter geeignet:

| | |
|---|---|
| - Kopfplattendurchmesser d₁ | 640mm |
| - äußerer Hülsendurchmesser d₂ | 440mm |
| - innerer Hülsendurchmesser d₃ | 355mm |
| - Stegdurchmesser d₄ | 215mm |
| - Gesamthöhe h | 340mm |
| - Wandungsstärke t₁ | 42,5mm |
| - Stegstärke t₂ | 20mm |
| - Kopfplattenstärke t₃ | 25mm |
| - Gewinde 6 | M27 |

### BEZUGSZEICHENLISTE

- 1: Lastaufnahmeeinrichtung
- 2: Lastaufnahmemittel
- 2.1: Stirnplatte
- 2.1.1: erster ebener Oberflächenabschnitt
- 2.1.2: weiterer ebener Oberflächenabschnitte
- 2.1.3: Bohrungen
- 2.2: Befestigungsstruktur
- 2.3: Verbindungsplatte
- 3: Schrauben
- 4: Anschlagmittel
- 5: Anschlagmittelträger
- 6: Gewinde

- V: Verbindungselement
- V.1: Hebemittelaufnahme
- V.2: Hülsenelement
- V.3: Lochbild
- V.4: Kopfplatte
- V.5: Steg

- α: erster Winkel
- β: zweiter Winkel
- d₁: Kopfplattendurchmesser
- d₂: äußerer Hülsendurchmesser
- d₃: innerer Hülsendurchmesser
- d₄: Stegdurchmesser
- h: Gesamthöhe
- t₁: Wandungsstärke
- t₂: Stegstärke
- t₃: Kopfplattenstärke

## Patentansprüche

1. Verbindungselement (V) zum Verbinden von zwei Lastaufnahmemitteln (2), insbesondere zum Verbinden von zwei Traversen, mit einem Hülsenelement (V.2), wobei das Hülsenelement (V.2) eine Mehrzahl von Lochbildern (V.3) zum Verschrauben einer Stirnplatte (2.1) jeweils eines der Lastaufnahmemittel (2) aufweist.

2. Verbindungselement (V) nach Anspruch 1, wobei das Hülsenelement (V.2) unmittelbar mit einer oberseitigen Hebemittelaufnahme (V. 1) oder mit einer zwischen der Hebemittelaufnahme (V. 1) und dem Hülsenelement (V.2) angeordneten Kopfplatte (V.4) verbunden ist.

3. Verbindungselement (V) nach Anspruch 2, wobei die Verbindung zwischen der Hebemittelaufnahme (V.1) und dem Hülsenelement (V.2) oder zwischen der Hebemittelaufnahme (V.1) und der Kopfplatte (V.4) kraft- und/oder formschlüssig ausgebildet ist.

4. Verbindungselement (V) nach einem der vorhergehenden Ansprüche, wobei zwei, drei, vier, sechs oder zwölf Lochbilder (V.3) vorgesehen sind.

5. Verbindungselement (V) nach einem der vorhergehenden Ansprüche, wobei Löcher eines jeden Lochbildes (V.3) Innengewinde zum Einschrauben von Schrauben (3) aufweisen.

6. Verbindungselement (V) nach Anspruch 5, wobei eine Längsachse eines Gewindes die Normale zur Oberfläche des Hülsenelementes (V.2) ist.

7. Verbindungselement (V) nach einem der vorhergehenden Ansprüche, wobei eine Wandungsstärke t₁ des Hülsenelementes (V.2) zwischen 5mm und 60mm, insbesondere zwischen 29 mm und 45 mm, beispielsweise zwischen 29,5mm und 42,5mm beträgt.

8. Verbindungselement (V) nach einem der vorhergehenden Ansprüche, wobei das Hülsenelement (V.2) hohlzylindrisch ist und aus einem außenseitig abgedrehten Rohr gebildet ist.

9. Verbindungselement (V) nach einem der Ansprüche 1 bis 8, wobei das Hülsenelement (V.2) einen Grundriss aufweist, der durch ein regelmäßiges Polyeder, insbesondere ein gleichseitiges Dreieck, ein Quadrat oder ein regelmäßiges Zwölfeck gebildet ist.

10. Verbindungselement (V) nach einem der vorhergehenden Ansprüche, wobei jedem Lochbild (V.3) ein Formschlusselement (V.5) zugeordnet ist.

11. Lastaufnahmeeinrichtung (1) für ein Hebezeug
- mit einer Mehrzahl von Lastaufnahmemitteln (2), insbesondere Traversen, wobei jedes Lastaufnahmemittel (2) jeweils eine Stirnplatte (2.1) mit einer stirnseitigen Fläche aufweist, deren Form mit der Form eines Hülsenelementes (V.2) korrespondiert und
- mit einem Verbindungselement (V) nach einem der vorhergehenden Ansprüche.

12. Lastaufnahmeeinrichtung (1) nach Anspruch 11, wobei die stirnseitige Fläche der Stirnplatte (2.1) eben ist und mit einer ebenen Teilfläche eines polyedrischen Hülsenelementes (V.2) korrespondiert.

13. Lastaufnahmeeinrichtung (1) nach Anspruch 11, wobei die stirnseitige Fläche der Stirnplatte (2.1) derart konkav gewölbt ist, dass die stirnseitige Fläche mit der Form eines korrespondierenden, zylinderförmigen Hülsenelementes (V.2) korrespondiert.

14. Lastaufnahmeeinrichtung (1) nach Anspruch 13, wobei die Stirnplatte (2.1) an ihrer lastaufnahmemittelseitigen Oberfläche einen ersten ebenen Oberflächenabschnitt (2.1.1) zur Verbindung mit einem I-Profil und weitere ebene Oberflächenabschnitte (2.1.2) als Anlagefläche für Schrauben (3) aufweist, wobei in den weiteren ebenen Oberflächenabschnitten (2.1.2) Bohrungen (2.1.3) angeordnet sind.

15. Lastaufnahmeeinrichtung (1) nach einem der Ansprüche 11 bis 14, wobei jedes Lastaufnahmemittel (2) oberseitig eine Befestigungsstruktur (2.2) aufweist, mittels welcher ein Anschlagmittelträger (5) für ein Anschlagmittel (4) positionierbar und/oder fixierbar ist.

16. Hebezeug, umfassend zumindest eine Lastaufnahmeeinrichtung (1) nach einem der Ansprüche 11 bis 15.
